# EUROPÄISCHE PATENTSCHRIFT

(11) **EP 1 338 713 B1**
(45) Veröffentlichungstag und Bekanntmachung des Hinweises auf die Patenterteilung: **28.06.2006**
(21) Anmeldenummer: 03003735.2
(22) Anmeldetag: 19.02.2003
(51) Int. Cl.: E04B 2/96, E04D 3/08

(54) **Fassaden- oder Lichtdachkonstruktion und Halteprofil**
Fassade or glazed roof construction and retaining profile
Construction de façade ou de toiture vitrée et profilé de fixation

(30) Priorität: 21.02.2002 DE 20202714 U
(43) Veröffentlichungstag der Anmeldung: 27.08.2003
(73) Patentinhaber: SCHÜCO International KG, 33609 Bielefeld (DE)
(72) Erfinder: Pecher, Hendrik, 32765 Detmold (DE)
(74) Vertreter: Specht, Peter

(56) Entgegenhaltungen:
- EP-A- 0 399 778
- EP-A- 0 475 031
- EP-A- 0 722 022
- DE-U- 29 921 581
- US-A- 5 592 795

## Beschreibung

Die Erfindung betrifft eine Fassaden- oder Lichtdachkonstruktion nach dem Oberbegriff des Anspruches 1.

Fassaden- oder Lichtdachkonstruktionen mit Halteprofil sind beispielsweise aus der DE 299 00 765 U1 bekannt.

Aus der gattungsgemäßen EP 0 399 778 A 1 ist es ferner bekannt, die Halteprofile der Fassaden- oder Lichtdachkonstruktion als Kunststoffprofile auszulegen. Dabei sind die Statik und die auch die im Vergleich zu Metallprofilen bereits verbesserte Wärmedämmung die Halteprofile aus Kunststoff noch verbesserungswürdig.

Zum Stand der Technik werden noch die gattungsgemäße US-A-5592795 genannt, aus der es bekannt ist, in dem Halteprofil eine mittige Hohlkammer vorzusehen. Eine weitere Hohlkammer, allerdings in einem als Abdeckprofil benutztem Halteprofil, zeigt die EP 0475 031 A1. Ein Halteprofil mit mehreren Hohlkammern zeigt die DE 299 21 581 U1.

Das aus US-A-5592795 bekannte Halteprofil hat alle Merkmale des Prëambels des Anspruch 1.

Vor diesem Hintergrund ist es die Aufgabe der Erfindung, das Halteprofil derart weiterzuentwickeln, daß es sich durch eine gute Wärmedämmung bei erhöhter Festigkeit auszeichnet.

Die Erfindung löst diese Aufgabe durch den Gegenstand des Anspruchs 1.

Dabei wird zweckmäßig wenigstens eine der Hohlkammern seitlich von schräg, insbesondere diagonal zur Scheibenebene ausgerichteten Stegen begrenzt. Dies ermöglicht es, besonders große Kräfte aufzunehmen bzw. die Kräfte von dem Schraubenkopf über die Dichtungen auf die Verglasung zu richten.

Insbesondere wird die Wärmedämmung deutlich verbessert, wenn die gesamte Front der Außenseite bzw. die Front auf ihrer gesamten Breite mit den Hohlkammern abgedeckt bzw. versehen ist.

Vorteilhaft bildet wenigstens eine der Hohlkammern zusätzlich eine Entwässerungsnut aus.

Zweckmäßig wird dem Kunststoff zur Steigerung der Materialfestigkeit ein Anteil an Fasern bzw. Glasfasern beigemengt.

Vorteilhafte Ausgestaltungen sind den übrigen Unteransprüchen zu entnehmen.

Nachfolgend wird die Erfindung unter Bezug auf die Zeichnungen anhand eines Ausführungsbeispiels näher beschrieben.

Es zeigt:
- Figur 1: einen Schnitt durch einen Riegel einer Fassaden- oder Lichtdachkonstruktion;
- Figur 2: ein Halteprofil für die Fassaden- oder Lichtdachkonstruktion aus Figur 1.

Nach Fig. 1 sind zwischen einem metallischen Riegelprofil 1 und einem Halteprofil 2 aus Kunststoff Isolierglassscheiben 5 oder andere Flächenelemente angeordnet. Zur Verbesserung der Optik an der Außenseite der Fassade ist auf das Halteprofil 2 eine sog. Deckschale 3 aufgeklemmt. Die wesentliche statische Funktion übernimmt das raumseitig angeordnete Riegelprofil 1. Außenseitig ist das Halteprofil 2 angeordnet, welches mit dem Riegelprofil 1 über eine Schraube 8 verbunden ist.

Die Schraube 8 weist einen Schraubenschaft 9 auf, der das Halteprofil 2 und ein zwischen dem Halteprofil 2 und dem Riegelprofil 1 angeordnetes Isolierelement 4 durchdringt. Die Spitzen der Schraube 8 und des Isolierelementes 4 greifen in eine Schraubenaufnahmenut 21 des Riegelprofils 1 ein und sind dort verankert.

Das Riegelprofil 1 und das Halteprofil 2 weisen ferner jeweils an ihren zu den Isolierglasscheiben 5 gewandten Seiten Dichtungsaufnahmenuten 16 bzw. 22 auf, in denen Dichtungen 6 bzw. 7 angeordnet sind, zwischen denen jeweils die Isolierglasscheiben 5 gehalten werden.

Nach Figur 1 ist das Halteprofil 2 an seiner Außenseite bzw. an seiner vom Riegel 1 abgewandten Seite ferner mit einer Nut 12 versehen, die zur Aufnahme des Schraubenkopfes 10 dient. Diese Nut 12 ist derart ausgebildet, dass das Halteprofil 2 bündig mit der Oberfläche des Schaubenkopfes 10 abschließt. Durch diese Maßnahme kann die Deckschale 3 unmittelbar auf der Außenfläche des Halteprofiles 2 angeordnet werden, was die Realisierung einer geringen Bauhöhe ermöglicht.

Da das Halteprofil 2 aus Kunststoff mit mehreren Hohlkammern 11, 20 versehen ist, wird einerseits die Wärmedämmung verbessert und andererseits die Statik des Kunststoff-Halteprofils optimiert.

Nach Fig. 1 und 2 sind drei relativ flach gehaltene Hohlkammern 11, 20 vorgesehen, die sich in senkrechter Projektion überlappen und sich über annähernd die gesamte Breite des Halteprofils erstrecken.

Zwei äußere, sich senkrecht zur Bildebene der Fig. 1 erstreckende Hohlkammern 20 liegen im seitlichen oberen Randbereich des Halteprofils 2, während die dritte, zwischen den beiden äußeren Hohlkammern 20 liegende Hohlkammer 11 das Halteprofil 2 mittig durchsetzt. Die Schraube 8 bzw. deren Schaft 9 durchsetzt wiederum die mittige Hohlkammer 11.

Die mittige Hohlkammer 11 weist eine Art trapezförmigen Querschnitt auf, wobei die Grundseite des Trapezes zum Riegelprofil 1 weist. Dadurch wird die mittige Hohlkammern 11 zwischen ihrer Grund- und ihrer Oberseite von zwei schräg angeordneten Stegen 13 begrenzt, welche die Haltekräfte der Schraube 8 durch den Schraubenkopf 10 direkt auf die Dichtungen 6 übertragen. Dies ermöglicht es, in vorteilhafter Weise besonders große Kräfte aufzunehmen bzw. auf die Dichtungen zu übertragen. Vorteilhaft verlaufen die Stege 13 von einer Schraubkopfnut 12 zu den Dichtungen 6.

Durch die diagonale Steganordnung der Stege 13 wird ein Durchbiegen der die Hohlkammer 20 umschließenden Stege 13 unterhalb des Schraubenkopfes 10 auf einfache und effektive Weise vermieden.

Durch die besonders große Breite der Hohlkammer 11, welche von der Schraube 8 durchsetzt ist, wird ein großer Entwässerungsbereich bzw. eine besonders vorteilhafte Entwässerungsnut 14 gebildet.

Würden die Querwände bzw. Stege 13 hier näher zur Schraube 8 hin liegen, könnte am Profilende eindringendes Wasser jeweils bis zu den Bohrungen für den Schraubenschaft 9 und damit in den Innenraum der Konstruktion eindringen. Durch die Entwässerungsnut 14 in der Hohlkammer 11 wird jedoch eindringendes Wasser auf einfache Weise wieder abgeleitet. Bei horizontaler Lage der Riegelprofile 1 ist damit in vorteilhafter Weise eine ausreichende Steighöhe gegeben, wenn die Querwände 13 nicht unmittelbar an der Schraubenbohrung anliegen.

Figur 2 zeigt einen Schnitt durch das erfindungsgemäße Halteprofil 2. Gut zu erkennen ist die relativ flache Ausbildung des Elementes, wobei dennoch mehrere der Hohlkammern 11, 20 im Halteprofil 2 ausgebildet sind, welche die Wärmedämmung wesentlich verbessern.

Gut zu erkennen ist ferner, daß die zentrale Hohlkammer 11, welche durch die diagonalen Stege 13 beidseits begrenzt wird, die Kräfte in den Bereich der jeweils den Dichtungsfuß umschließenden Nutstege 17 und 18 ableitet. Der Dichtungsfuß wird ferner von Stegen 18 und 19 umfaßt, welche jeweils Hinterschnitte zur Aufnahme der Dichtungen 6 aufweisen.

Das Halteprofil 2 weist ferner an seinen Außenseiten Hinterschnitte 15 auf, welche es ermöglichen, die Deckschale 3 auf einfache Weise am Halteprofil festzuklemmen.

### Bezugszeichenliste

- 1: Riegelprofil
- 2: Halteprofil
- 3: Deckschale
- 4: Isolierelement
- 5: Isolierglasscheibe
- 6: Dichtung
- 7: Dichtung
- 8: Schraube
- 9: Schraubenschaft
- 10: Schraubenkopf
- 11: Hohlkammer
- 12: Nut
- 13: Steg
- 14: Entwässerungsnut
- 15: Hinterschnitt
- 16: Dichtungsaufnahmenut
- 17: Steg
- 18: Steg
- 19: Steg
- 20: Hohlkammer
- 21: Schraubenaufnahmenut
- 22: Dichtungsaufnahmenut

## Patentansprüche

1. Fassaden- oder Lichtdachkonstruktion mit
a) metallischen Riegel- und Pfostenprofilen (1) sowie
b) Halteprofilen (2) aus Kunststoff, welche
- jeweils mittels Schrauben (1) an den Pfosten- bzw. Sprossenprofilen (1) befestigt sind und die
- zur Festlegung von Scheiben (5) mittels Dichtungen (6) an den Pfosten- oder Riegelprofilen dienen, und
- wenigstens eine, vorzugsweise mehrere Hohlkammern (11, 20) aufweisen,
c) wobei die wenigstens eine Hohlkammer (11) das Halteprofil (2) mittig durchsetzt, und
d) wobei eine Schraube (8) die mittige Hohlkammer (11) durchsetzt.
**dadurch gekennzeichnet, dass**
e) die von der Schraube durchsetzte Hohlkammer (11) im Querschnitt eine Trapez- oder Dreiecksform aufweist, wobei die Grundseite des Trapezes oder Dreiecks zum Riegelprofil (1) weist.

2. Fassaden- oder Lichtdachkonstruktion nach einem der vorhergehenden Ansprüche, **dadurch gekennzeichnet, dass** wenigstens eine der Hohlkammern (11) seitlich von schräg, insbesondere diagonal zur Scheibenebene ausgerichteten Stegen (13) begrenzt ist.

3. Fassaden- oder Lichtdachkonstruktion nach einem der vorhergehenden Ansprüche, **dadurch gekennzeichnet, dass** das Halteprofil (2) an seiner Außenseite bzw. an seiner vom Riegel- oder Pfostenprofil (1) abgewandten Seite ferner mit einer Nut (12) versehen ist, die zur Aufnahme des Schraubenkopfes (10) ausgelegt ist.

4. Fassaden- oder Lichtdachkonstruktion nach einem der vorhergehenden Ansprüche, **dadurch gekennzeichnet, dass** die Stege (13) von der Schraubkopfnut (12) zu den Dichtungen (6) verlaufen.

5. Fassaden- oder Lichtdachkonstruktion nach einem der vorhergehenden Ansprüche, **dadurch gekennzeichnet, dass** drei der Hohlkammern (11, 20) vorgesehen sind, wobei zwei äußere Hohlkammern (20) im seitlichen oberen Randbereich des Halteprofils (2) ausgebildet sind und wobei die dritte, zwischen den beiden äußeren Hohlkammern (20) liegende Hohlkammer (11) das Halteprofil (2) mittig durchsetzt.

6. Fassaden- oder Lichtdachkonstruktion nach einem der vorhergehenden Ansprüche, **dadurch gekennzeichnet, dass** die gesamte Front der Außenseite mit den Hohlkammern (11, 20) abgedeckt ist.

7. Fassaden- oder Lichtdachkonstruktion nach einem der vorhergehenden Ansprüche, **dadurch gekennzeichnet, dass** die von der Schraube (8) durchsetzte Hohlkammer (11) eine Entwässerungsnut (14) ausbildet, wobei die Stege (13) zur Schraube (8) beabstandet liegen.

8. Fassaden- oder Lichtdachkonstruktion nach einem der vorhergehenden Ansprüche, **dadurch gekennzeichnet, dass** die von der Schraube (8) durchsetzte Hohlkammer (11) wenigstens die doppelte Breite der Schraube (8) aufweist.

9. Fassaden- oder Lichtdachkonstruktion nach einem der vorhergehenden Ansprüche, **dadurch gekennzeichnet, dass** das Halteprofil (2) Nuten (16) zur Aufnahme der Dichtungen (6) aufweist.

10. Fassaden- oder Lichtdachkonstruktion nach einem der vorhergehenden Ansprüche, **dadurch gekennzeichnet, dass** das Halteprofil (2) bündig mit der Oberfläche des Schaubenkopfes (10) abschließt und dass eine Deckschale (3) unmittelbar auf der Außenfläche des Halteprofiles (2) angeordnet ist.

11. Fassaden- oder Lichtdachkonstruktion nach einem der vorhergehenden Ansprüche, **dadurch gekennzeichnet, dass** das Halteprofil (2) an seinen Außenseiten Hinterschnitte (15) zum Festklemmen der Deckschale (3) aufweist.

12. Fassaden- oder Lichtdachkonstruktion nach einem der vorhergehenden Ansprüche, **dadurch gekennzeichnet, dass** dem Kunststoff Fasern, insbesondere Glasfasern beigemengt sind.

## Claims

1. Façade or light roof construction having
a) metallic transom and stay profiles (1) and
b) plastic holding profiles (2), which
- are respectively fastened by means of screws to the stay and cross member profiles (1) and which
- serve for the securement of glass panes (5) on the stay or transom profiles by means of seals (6), and
- have at least one, preferably a plurality of hollow chambers (11, 20),
c) wherein the at least one hollow chamber (11) passes through the middle of the holding profile (2), and
d) wherein a screw (8) passes through the middle hollow chamber (11),
**characterized in that**
e) the hollow chamber (11) passed through by the screw has a trapezoidal or triangular form in cross section, the base side of the trapezium or triangle pointing towards the transom profile (1).

2. Façade or light roof construction according to Claim 1, **characterized in that** at least one of the hollow chambers (11) is laterally delimited by obliquely aligned webs (13), especially webs aligned diagonally to the plane of the glass pane.

3. Façade or light roof construction according to one of the preceding claims, **characterized in that** the holding profile (2) on its outer side, and on its side facing away from the transom or stay profile (1), is further provided with a groove (12), which is designed to receive the screw head (10).

4. Façade or light roof construction according to one of the preceding claims, **characterized in that** the webs (13) run from the screw head groove (12) to the seals (6).

5. Façade or light roof construction according to one of the preceding claims, **characterized in that** three of the hollow chambers (11, 20) are provided, two outer hollow chambers (20) being configured in the lateral upper marginal region of the holding profile (2), and the third hollow chamber (11), situated between the two outer hollow chambers (20), passing through the middle of the holding profile (2).

6. Façade or light roof construction according to one of the preceding claims, **characterized in that** the entire frontage of the outer side is covered with the hollow chambers (11, 20).

7. Façade or light roof construction according to one of the preceding claims, **characterized in that** the hollow chamber (11) passed through by the screw (8) forms a drainage groove (14), the webs (13) lying remote from the screw (8).

8. Façade or light roof construction according to one of the preceding claims, **characterized in that** the hollow chamber (11) passed through by the screw (8) has at least twice the width of the screw (8).

9. Façade or light roof construction according to one of the preceding claims, **characterized in that** the holding profile (2) has grooves (16) for receiving the seals (6).

10. Façade or light roof construction according to one of the preceding claims, **characterized in that** the holding profile (2) terminates flush with the surface of the screw head (10), and **in that** a cover shell (3) is disposed directly on the outer face of the holding profile (2).

11. Façade or light roof construction according to one of the preceding claims, **characterized in that** the holding profile (2), on its outer sides, has undercuts (15) to enable the cover shell (3) to be clamped in place.

12. Façade or light roof construction according to one of the preceding claims, **characterized in that** fibres, in particular glass fibres, are added to the plastic.

## Revendications

1. Construction de façade ou de toiture vitrée comprenant
a) des profilés de traverse et/ou de montant (1) métalliques ainsi que
b) des profilés de retenue (2) à base de matière synthétique, lesquels
- sont fixés respectivement au moyen de vis sur les profilés de montant et/ou de croisillon (1) et qui
- servent à la fixation de vitres (5) au moyen de joints (6) sur les profilés de montant ou de traverse, et
- présentent au moins une, de préférence plusieurs chambres creuses (11, 20),
c) la au moins une chambre creuse (11) traversant au centre le profilé de retenue (2), et
d) une vis (8) traversant la chambre creuse (11) centrale,
**caractérisée en ce que**
e) la chambre creuse (11) traversée par la vis présente en section une forme trapézoïdale ou triangulaire, le côté de base du trapèze ou du triangle étant dirigé vers le profilé de traverse (1).

2. Construction de façade ou de toiture vitrée selon l'une quelconque des revendications précédentes, **caractérisée en ce que** au moins l'une des chambres creuses (11) est délimitée sur le côté par des entretoises (13) orientées en biais, en particulier en diagonale par rapport au plan de vitre.

3. Construction de façade ou de toiture vitrée selon l'une quelconque des revendications précédentes, **caractérisée en ce que** le profilé de retenue (2) est doté sur son côté extérieur ou sur son côté, opposé au profilé de traverse ou de montant (1), également d'une rainure (12), qui est conçue pour le logement de la tête de vis (10).

4. Construction de façade ou de toiture vitrée selon l'une quelconque des revendications précédentes, **caractérisée en ce que** les entretoises (13) sont disposées depuis la rainure de la tête de vis (10) vers les joints (6).

5. Construction de façade ou de toiture vitrée selon l'une quelconque des revendications précédentes, **caractérisée en ce que** trois des chambres creuses sont prévues (11, 20), deux chambres creuses (20) extérieures étant conçues dans la zone périphérique supérieure latérale du profilé de retenue (2) et la troisième chambre creuse (11) disposée entre les deux chambres creuses (20) extérieures, traverse au centre le profilé de retenue (2).

6. Construction de façade ou de toiture vitrée selon l'une quelconque des revendications précédentes, **caractérisée en ce que** l'ensemble de l'avant du côté extérieur est recouvert avec les chambres creuses (11, 20).

7. Construction de façade ou de toiture vitrée selon l'une quelconque des revendications précédentes, **caractérisée en ce que** la chambre creuse (11) traversée par la vis (8) forme une rainure d'évacuation d'eau (14), les entretoises (13) étant disposées à distance de la vis (8).

8. Construction de façade ou de toiture vitrée selon l'une quelconque des revendications précédentes, **caractérisée en ce que** la chambre creuse (11) traversée par la vis (8) présente au moins le double de la largeur de la vis (8).

9. Construction de façade ou de toiture vitrée selon l'une quelconque des revendications précédentes, **caractérisée en ce que** le profilé de retenue (2) présente des rainures (16) pour le logement des joints (6).

10. Construction de façade ou de toiture vitrée selon l'une quelconque des revendications précédentes, **caractérisée en ce que** le profilé de retenue (2) se termine au niveau de la surface de la tête de vis (10) et **en ce qu'**une coque de recouvrement (3) est disposée directement sur la surface extérieure du profilé de retenue (2).

11. Construction de façade ou de toiture vitrée selon l'une quelconque des revendications précédentes, **caractérisée en ce que** le profilé de retenue (2) présente sur ses côtés extérieurs des contre-dépouilles (15) pour le blocage de la coque de recouvrement (3).

12. Construction de façade ou de toiture vitrée selon l'une quelconque des revendications précédentes, **caractérisée en ce que** des fibres, en particulier des fibres de verre, sont ajoutées à la matière synthétique.
